# EUROPÄISCHE PATENTSCHRIFT

(11) **EP 0 836 898 B1**
(45) Veröffentlichungstag und Bekanntmachung des Hinweises auf die Patenterteilung: **05.01.2000**
(21) Anmeldenummer: 97402306.1
(22) Anmeldetag: 01.10.1997
(51) Int. Cl.: B21D 19/04

(54) **Vorrichtung zum Umbördeln des Endes eines metallischen Rohres**
Apparatus for flanging the end of a tube
Dispositif de bordage de l'extrémité d'un tube

(30) Priorität: 18.10.1996 DE 29618108 U
(43) Veröffentlichungstag der Anmeldung: 22.04.1998
(73) Patentinhaber: ALCATEL, 75008 Paris (FR)
(72) Erfinder: Kohnen, Wolfgang, Dipl.-Ing., 30179 Hannover (DE)
(74) Vertreter: Döring, Roger, Dipl.-Ing.

(56) Entgegenhaltungen:
- DE-C- 77 467
- DE-U- 9 006 230
- FR-A- 793 374

## Beschreibung

Die Erfindung bezieht sich auf eine Vorrichtung zum Umbördeln des Endes eines metallischen Rohres zur Erzielung einer umlaufenden, rechtwinklig vom Rohr nach außen abstehenden Fläche, bestehend aus einem auf das Ende des Rohres aufsetzbaren und an demselben festlegbaren Bördelgerät, welches als zylindrischer Topf ausgebildet ist, der an seinem offenen Ende einen zur Befestigung eines am Rohr festgelegten Klemmkörpers bestimmten Flansch hat und an seinem anderen Ende durch ein Bodenteil verschlossen ist, bei welcher in dem Topf ein um die Achse desselben drehbarer Halter für ein Druckstück angebracht ist, das entlang einer Geraden verstellbar ist, die bei an dem Rohr befestigtem Bördelgerät durch die Längsachse des Rohres rechtwinklig zu dessen Achse verläuft und bei welcher an dem Halter über ein in Achsrichtung durch den Bodenteil nach außen ragendes Verbindungselement ein Handrad befestigt ist (DE 90 06 230 U1).

Eine solche Vorrichtung wird beispielweise für Hohlleiter verwendet, an deren Enden Stecker oder Armaturen oder auch weiterführende Hohlleiter angeschlossen werden sollen. Die durch den umgebördelten Rand gebildete Fläche dient dabei nicht nur der mechanischen Festlegung von Befestigungselementen, sondern auch als elektrische Kontaktfläche. Eine solche Vorrichtung kann aber prinzipiell bei allen metallischen Rohren eingesetzt werden, an deren Enden eine rechtwinklig abstehende, umlaufende Fläche angebracht werden soll. Es ist dabei unerheblich, ob das zu bearbeitende Rohr glatt oder in Querrichtung gewellt ist. Auch der Querschnitt des Rohres - kreisrund oder elliptisch - ist für den Einsatz der Vorrichtung ohne Bedeutung.

Aus dem DE-U-67 50 388 geht eine Vorrichtung zum Umbördeln eines Rohrendes hervor, die zwei miteinander verschraubbare und in Montageposition das zu bearbeitende Rohr umschließende Klemmbacken aufweist. Ein den Rand des Rohres umbördelndes Druckstück ist an einer Brücke befestigt, die um einen an den Klemmbacken befestigten Ring drehbar ist. Zur radialen Verstellung des Druckstücks ist an der Brücke ein Schubstangenspanner mit einem Hebel angebracht, der auch zum Drehen der Brücke benutzt werden kann. Diese bekannte Vorrichtung ist nur dann einsetzbar, wenn um das Rohrende herum sehr viel Platz zur Verfügung steht, damit der relativ lange, radial abstehende Hebel des Schubstangenspanners betätigt werden kann. Die Vorrichtung ist außerdem nur unter Schwierigkeiten auf die Wandstärke des zu bearbeitenden Rohres einstellbar.

Bei der bekannten Vorrichtung nach dem eingangs erwähnten DE 90 06 230 U1 werden die radialen Abmessungen im wesentlichen durch die Abmessungen des zylindrischen Topfes bestimmt, der ebenso wie der Klemmkörper nicht wesentlich vom zu bearbeitenden Rohr absteht. Die ganze Vorrichtung kann nach Festlegung des Klemmkörpers am Rohr in Achsrichtung auf dasselbe aufgesteckt und an dem Klemmkörper befestigt werden. Zur Erzeugung des umzulegenden Bördelrandes wird das in Achsrichtung abstehende Handrad gedreht, wodurch das Druckstück ebenfalls gedreht und pro Umdrehung stufenweise verstellt wird. Bei dieser Vorrichtung wird kein Platz rund um das Rohr benötigt, da das Handrad leicht so dimensioniert werden kann, daß es radial nicht über den Topf hinausragt. Diese bekannte Vorrichtung hat sich in der Praxis bewährt.

Der Erfindung liegt die Aufgabe zugrunde, die eingangs geschilderte Vorrichtung weiter zu verbessern und insbesondere zu vereinfachen.

Diese Aufgabe wird gemäß der Erfindung in einer im Oberbegriff des Anspruchs 1 erwähnten Vorrichtung dadurch gelöst,
- daß das Handrad über eine Gewindestange starr mit einem Führungsteil des Halters verbunden ist, die durch eine passende Gewindebohrung im Bodenteil des Topfes geführt ist,
- daß das Druckstück auf einem im Topf angeordneten, einen Teil des Halters darstellenden Bolzen, der in einer festliegenden Ebene um die Achse des Topfes drehbar und mit dem Führungsteil drehfest verbunden ist, geführt und kontinuierlich in radialer Richtung verstellbar ist und
- daß zwischen dem Führungsteil und dem Druckstück ein aus mindestens zwei Hebeln, die miteinander und sowohl mit dem Führungsteil als auch mit dem Druckstück gelenkig verbunden sind, bestehender Hebelmechanismus angebracht ist, durch welchen eine in Richtung des Bolzens erfolgende Bewegung des Führungsteils in eine radial nach außen gerichtete Bewegung des Druckstücks umsetzbar ist und umgekehrt.

Diese Vorrichtung ist besonders einfach aufgebaut. Sie ist nach ihrem Zusammenbau einteilig und daher einfach am Ende eines Rohres zu montieren. Durch das Zusammenwirken von Gewindestange und Hebelmechanismus wird außerdem erreicht, daß das Druckstück bei seiner Drehung kontinuierlich nach außen bewegt wird. Dadurch wird der umzubördelnde Rand des Rohres nach und nach kontinuierlich stufenlos umgelegt. Es ergibt sich auf diese Weise eine völlig gleichmäßige Fläche für den umgebördelten Rand, die zur elektrischen Kontaktierung besonders gut geeignet ist.

Vorteilhafte Ausgestaltungen der Erfindung gehen aus den Unteransprüchen hervor.

Ein Ausführungsbeispiel des Erfindungsgegenstandes ist in den Zeichnungen dargestellt.

Es zeigen:
Fig. 1 in schematischer Darstellung eine auf ein Rohr aufgesetzte Vorrichtung nach der Erfindung im Schnitt.
Fig. 2 einen Schnitt durch die Vorrichtung nach Fig. 1 in einer anderen Ebene.
Fig. 3 eine Einzelheit der Vorrichtung nach den Fig. 1 und 2.
Fig. 4 einen Schnitt durch Fig. 2 längs der Linie IV - IV.

In den Fig. 1 und 2 ist eine Vorrichtung - im folgenden "Bördelgerät" genannt - dargestellt. Dabei zeigt Fig. 1 die Arbeitsposition des Bördelgeräts. Es ist aufein aus Fig. 1 ersichtliches Rohr 1 aufsetzbar, an dessen Ende der Rand umgebördelt werden soll. Es ist als zylindrischer Topf 2 ausgebildet, der an seinem offenen Ende einen Flansch 3 hat und auf der anderen Seite durch ein Bodenteil 4 verschlossen ist. Der Flansch 3 dient gemäß Fig. 1 zur Befestigung eines am Rohr 1 festgelegten Klemmkörpers 5. Dazu können beispielweise Schrauben 6 und 7 verwendet werden, die in Gewindebohrungen 8 und 9 des Klemmkörpers 5 eingreifen. Im Topf 2 ist ein Druckstück 10 angeordnet, durch welches das Ende des Rohres 1 umgebördelt werden kann.

Das Druckstück 10 ist an einem Halter angebracht, der aus einem Führungsteil 11, einem Bolzen 12 und einem Hebelmechanismus besteht. Der Führungsteil 11 ist starr mit einer Gewindestange 13 verbunden, an der ein Handrad 14 angebracht ist. Die Gewindestange 13 ragt durch den Bodenteil 4 des Topfes 2 hindurch. Sie ist in demselben in einer passenden Gewindebohrung geführt. Das Handrad 14 liegt in der axialen Verlängerung des Bördelgeräts. Es ist vorzugsweise so bemessen, daß es radial nicht über die Abmessungen des Topfes 2 hinausragt. Der Bolzen 12 ist in ein Drehteil 15 eingebettet, welches in eine umlaufende Erweiterung des Topfes 2 eingreift. Das Drehteil 15 ist in der Erweiterung durch einen Sicherungsring 16 in axialer Richtung festgelegt. Dadurch kann das Drehteil 15 und damit auch der Bolzen 12 nur in einer festliegenden Ebene um die Achse des Topfes 2 gedreht werden.

Zwischen dem Führungsteil 11 und dem Druckstück 10 ist der drehfeste Hebelmechanismus angebracht, der im dargestellten Ausführungsbeispiel aus drei Hebeln 17, 18 und 19 besteht. Die Hebel 17, 18 und 19 sind miteinander sowie mit dem Führungsteil 11, dem Drehteil 15 und dem Druckstück 10 gelenkig verbunden. Durch eine Drehung des Handrades 14 wird auch die Gewindestange 13 gedreht. Dadurch wird auch der aus Führungsteil 11, Drehteil 15 (mit Bolzen 12) und Hebelmechanismus bestehende Halter des Druckstücks 10 um die Achse des Topfes 2 gedreht. Der starr mit der Gewindestange 13 verbundene Führungsteil 11 ist in axialer Richtung beweglich. Er wird bei einer Drehung des Handrades 14 beispielsweise in Richtung des Pfeiles 20 auf den Bolzen 12 zu bewegt. Dadurch werden die Hebel 17 und 18 so zusammengedrückt, daß der Winkel zwischen ihnen kleiner wird. Gleichzeitig bewegt der Hebel 19 das Druckstück 10 in Richtung des Pfeiles 21 nach außen. Bei entgegengesetzter Drehung des Handrades 14 werden der Führungsteil 11 und das Druckstück 10 entgegen der Richtung der Pfeile 20 und 21 bewegt.

Das Druckstück 10 umgibt den Bolzen 12 gemäß den Fig. 3 und 4 mit geringem Spiel und großflächig. Es ist dadurch sichergestellt, daß es leichtgängig und verkantungsfrei auf dem Bolzen 12 verschoben werden kann. Der Kontakt zum Rohr 1 wird durch den am Druckstück 10 angebrachten Bördelstift 22 hergestellt, durch welchen auch der Rand des Rohres 1 umgelegt bzw. umgebördelt wird.

Der aus den Hebeln 17, 18 und 19 bestehende Hebelmechanismus ist drehfest, so daß keine relative Drehbewegung zwischen Führungsteil 11 und Drehteil 15 bzw. Bolzen 12 auftreten kann. Um das vollständig auszuschließen und zur Entlastung des Hebelmechanismusses kann zwischen Führungsteil 11 und Drehteil 15 zusätzlich mindestens ein in sich starres, in Achsrichtung des Topfes 2 verlaufendes Verbindungselement angebracht sein. Gemäß Fig. 1 sind dafür beispielsweise zwei Stangen 23 und 24 vorgesehen, auf denen das Führungsteil 11 in axialer Richtung verschoben werden kann.

Die Wirkungsweise des Bördelgeräts ist folgende:

Am Ende eines zu bearbeitenden Rohres 1 wird zunächst der Klemmkörper 5 befestigt. Die Länge des aus dem Klemmkörper 5 herausragenden Rohrendes kann beispielsweise mittels einer Lehre genau bemessen werden. Das Bördelgerät wird dann auf den Klemmkörper 5 aufgesetzt und die Schrauben 6 und 7 werden angezogen, so daß das Bördelgerät am Klemmkörper 5 und damit am Rohr 1 festgelegt ist. Das Druckstück 10 ist dabei in einer Position, in der es noch keinen Kontakt mit dem Rohr 1 hat. Danach wird das Handrad 14 gedreht, wodurch das Druckstück 10 in Richtung des Pfeiles 21 verschoben. Die Rohrwandung wird dadurch nach und nach durch den Bördelstift 22 des Druckstücks 10 umgelegt bzw. umgebördelt, bis sich eine umlaufende, rechtwinklig zur Achse des Rohres 1 verlaufende Fläche ergibt.

## Patentansprüche

1. Vorrichtung zum Umbördeln des Endes eines metallischen Rohres (1) zur Erzielung einer umlaufenden, rechtwinklig vom Rohr (1) nach außen abstehenden Fläche, bestehend aus einem auf das Ende des Rohres (1) aufsetzbaren und an demselben festlegbaren Bördelgerät, welches als zylindrischer Topf (2) ausgebildet ist, der an seinem offenen Ende einen zur Befestigung eines am Rohr (1) festgelegten Klemmkörpers (5) bestimmten Flansch (3) hat und an seinem anderen Ende durch ein Bodenteil (4) verschlossen ist, bei welcher in dem Topf (2) ein um die Achse desselben drehbarer Halter für ein Druckstück (10) angebracht ist, das entlang einer Geraden verstellbar ist, die bei an dem Rohr (1) befestigtem Bördelgerät durch die Längsachse des Rohres (1) rechtwinklig zu dessen Achse verläuft und bei welcher an dem Halter über ein in Achsrichtung durch den Bodenteil (4) nach außen ragendes Verbindungselement ein Handrad (14) befestigt ist, dadurch gekennzeichnet,
- daß das Handrad (14) über eine Gewindestange (13) starr mit einem Führungsteil (11) des Halters verbunden ist, die durch eine passende Gewindebohrung im Bodenteil (4) des Topfes (2) geführt ist,
- daß das Druckstück (10) auf einem im Topf (2) angeordneten, einen Teil des Halters darstellenden Bolzen (12), der in einer quer zur Achse festliegenden Ebene um die Achse des Topfes (2) drehbar und mit dem Führungsteil (11) drehfest verbunden ist, geführt und kontinuierlich in radialer Richtung verstellbar ist und
- daß zwischen dem Führungsteil (11) und dem Druckstück (10) ein aus mindestens zwei Hebeln (17,18,19), die miteinander und sowohl mit dem Führungsteil (11) als auch mit dem Druckstück (10) gelenkig verbunden sind, bestehender Hebelmechanismus angebracht ist, durch welchen eine in Richtung des Bolzens (12) erfolgende Bewegung des Führungsteils (11) in eine radial nach außen gerichtete Bewegung des Druckstücks (10) umsetzbar ist und umgekehrt.

2. Vorrichtung nach Anspruch 1, dadurch gekennzeichnet, daß das Druckstück (10) den Bolzen (12) großflächig umgibt.

3. Vorrichtung nach Anspruch 1 oder 2, dadurch gekennzeichnet, daß zwischen Führungsteil (11) und Bolzen (12) mindestens ein in Achsrichtung des Topfes (2) verlaufendes, in sich starres Verbindungselement (23,24) angebracht ist.

## Claims

1. A device for flanging the end of a metal tube (1) to achieve a circumferential surface extending outward at right angles from the tube (1), comprising a flanging tool adapted to be attached to the end of the tube (1), which has a cylindrical housing (2) with a closed end (4) and an open end with a flange (3) for fastening a clamping body (5) that is fixed on the tube (1), which has a support for a pressure element (10) located in the housing (2) that is slidable along a straight line extending through the longitudinal axis of the tube (1), when the flanging tool is fastened to the tube (1) and at a right angle thereof and which has a hand-wheel (14) affixed to the support by a connector element that extends outward in axial direction of the housing (2) through the closed end (4) of the same**, characterised in**
- that the hand-wheel (14) is affixed by a threaded rod (13) to a guide part (11) of the support, the threaded rod (13) threading engaged in a threaded bore in the closed end (4) of the housing (2),
- that the pressure element (10) is conducted on and slidable along a pin (12) in a radial direction of the housing (2) which is arranged within the housing (2) and formes a part of the support, and which is rotatable around the longitudinal axis of the housing (2) in a plane that is rectangular to this axis, and which is fixed to the guide part (11), and
- that a lever mechanism is provided between the guide part (11) and the pressure element (10) having at least two levers (17,18,19) which are linked to each other and to the guide part (11) as well as to the pressure element (10) in a flexible manner, by which movement of the guide part (11) relative to the pin (12) is converted into movement of the pressure element (10) outwardly in the radial direction of the housing (2) and vice versa.

2. A device as claimed in claim 1, **characterised in** that the pressure element (10) surrounds a large area of the pin (12).

3. A device as claimed in claim 1 or 2, **characterised in** that at least one rigid connecting element (23,24) is provided between the guide part (11) and the pin (12), which extends in an axial direction of the housing (2).

## Revendications

1. Dispositif destiné à rabattre l'extrémité d'un tuyau métallique (1) pour obtenir une surface périphérique, perpendiculaire au tuyau (1) et dirigée vers l'extérieur, constitué d'un appareil de bordage pouvant être glissé et fixé sur l'extrémité du tuyau (1), conçu comme un pot cylindrique (2), pourvu sur son côté ouvert d'un collet (3) destiné à la fixation du crapaud de serrage (5) et fermé de l'autre côté par un fond (4); où un support pouvant tourner autour de l'axe du pot (2) et situé à l'intérieur dudit pot (2) et destiné à recevoir un membre de pression (10), pouvant se régler le long d'une droite, courrant pour l'appareil de bordage fixé au tuyau (1) le long de l'axe longitudinal du tuyau (1), perpendiculairement à son axe et où un volant à main (14) est fixé sur le support par l'intermédiaire d'un raccord émergeant du fond (4) vers l'extérieur dans le sens axial, dispositif caractérisé par le fait
- que le volant à main (14) est relié à l'élément de guidage (11) du support par l'intermédiaire d'une tige filetée (13), passant à travers le fond (4) du pot (2) par un alésage approprié.
- que le membre de pression (10) est inséré sur un boulon (12) disposé à l'intérieur du pot (2) représentant une partie du support et pouvant pivoter autour de l'axe du pot (2) sur un plan perpendiculaire à l'axe et relié à un raccord de manière à résister à la torsion et pouvant se régler de manière continue dans le sens radial et
- qu'entre l'élément de guidage (11) et le membre de pression (10) est disposé un mécanisme de levage constitué d'au moins deux leviers (17, 18 et 19) reliés entre eux et aussi bien à l'élément de guidage (11) qu'au membre de pression (10) par une articulation, mécanisme grâce auquel un mouvement dans le sens du boulon (12) de l'élément de guidage (11) peut être converti en un mouvement radial orienté vers l'extérieur du membre de pression (10) et inversement.

2. Dispositif selon l'exigence 1 **caractérisé par le fait** que le membre de pression (10) englobe le boulon (12) sur une grande surface.

3. Dispositif selon l'exigence 1 ou 2 et caractérisé par le fait qu'entre l'élément de guidage (11) et le boulon (12) au moins un raccord (23, 24) rigide est installé dans le sens axial du pot (2).
